# EUROPÄISCHE PATENTSCHRIFT

(11) **EP 2 037 042 B1**
(45) Veröffentlichungstag und Bekanntmachung des Hinweises auf die Patenterteilung: **14.11.2018**
(21) Anmeldenummer: 08012356.5
(22) Anmeldetag: 09.07.2008
(51) Int. Cl.: E01C 23/088

(54) **Strassenfräsmaschine oder Maschine zur Ausbeutung von Lagerstätten**
Road milling machine or machine for exploiting deposits
Machine de fraisage ou machine destinée à exploiter des gisements

(30) Priorität: 14.09.2007 DE 102007044090
(43) Veröffentlichungstag der Anmeldung: 18.03.2009
(73) Patentinhaber: Wirtgen GmbH, 53578 Windhagen (DE)
(72) Erfinder: Von Schönebeck, Winfried, 53560 Vettelschoss (DE); Hähn, Günter, Dr., 53639 Königswinter (DE)
(74) Vertreter: Oppermann, Frank

(56) Entgegenhaltungen:
- US-A- 3 414 327
- US-A- 5 362 176

## Beschreibung

Die Erfindung betrifft eine Straßenfräsmaschine oder eine Maschine zur Ausbeutung von Lagerstätten, beispielsweise von Lagerstätten von Kohle, Erzen, Mineralien etc. im Tagebaubetrieb.

Es sind verschiedene Arten von selbstfahrenden Maschinen zum Fräsen bekannt. Zu diesen Maschinen zählen insbesondere Straßenfräsmaschinen, mit denen bestehende Straßenschichten des Straßenoberbaus abgetragen werden, oder Maschinen zur Ausbeutung von Lagerstätten im Tagebaubetrieb.

Die Straßenfräsmaschinen verfügen über eine Fräseinrichtung, die eine mechanisch oder hydraulisch angetriebene Fräswalze aufweist. Auch die als Surface Miner bezeichneten Maschinen zur Ausbeutung von Lagerstätten verfügen über eine Fräseinrichtung mit einer Fräswalze, die bei einem Surface Miner auch als Schneidwalze bezeichnet wird. Die Fräswalze der Straßenfräsmaschinen und Surface Miner ist mit Werkzeughaltern zur Aufnahme der Fräswerkzeuge bestückt.

Die Fräswalzen der Straßenfräsmaschinen oder Maschinen zur Ausbeutung von Lagerstätten haben eine vorgegebene Arbeitsbreite, die der Breite der Fräswalze entspricht. Beim Einsatz der Maschine stellt sich das Problem, dass die zu bearbeitenden Flächen eine Ausdehnung haben können, deren Breite einem Vielfachen der Arbeitsbreite der Maschine entspricht. Dann ist es erforderlich, zur Bearbeitung der gesamten Fläche mehrere nebeneinander liegende Streifen zu fräsen. Dies erfordert eine präzise Führung der Maschine, da die einzelnen Frässtreifen exakt zueinander ausgerichtet sein müssen. Einerseits sollten die Frässtreifen so dicht nebeneinander verlaufen, so dass nicht eine unbearbeitete Fläche zwischen den Streifen zurückbleibt, andererseits sollten sich die Frässtreifen nicht überlappen, so dass die Produktivität nicht verringert wird. In der Praxis wird eine nur sehr kleine Überlappung angestrebt, um bei hoher Produktivität eine vollständige Bearbeitung der Fläche sicherzustellen.

Bei den bekannten Straßenfräsmaschinen und Maschinen zur Ausbeutung von Lagerstätten erfolgt die Bearbeitung der Fläche in mehreren aufeinander folgenden Frässtreifen durch visuellen Abgleich zwischen den Abmessungen der Maschine und der zu bearbeitenden Fläche vom Maschinisten. Dieser Abgleich ist für den Maschinisten sehr anstrengend und ermüdend, da er neben den vielen anderen Aufgaben, die er zu erledigen hat, beispielsweise die Koordination der Materialverladung oder die Nivellierung, die Maschine über die gesamte Frässtrecke exakt steuern muss. Dabei besteht für den Maschinisten immer der Konflikt, dass ein Abdriften in den zuvor bearbeiteten Frässtreifen die Effizienz herabsetzt und ein Abdriften in die Gegenrichtung dazu führt, dass die Fläche nicht vollständig bearbeitet wird. Im Übrigen besteht bei einer Fräsmaschine, die über einen Kantenschutz verfügt, noch die Gefahr, dass die Maschine ernsthaft beschädigt wird, weil der Kantenschutz abgerissen wird.

Die US-A-4,041,623 beschreibt eine Straßenfräsmaschine mit Kettenlaufwerken, die eine automatische Vorgabe der Fahrtrichtung vorsieht. Dies setzt aber voraus, dass eine Schnur gespannt wird, die an entlang des gewünschten Frässtreifens im Abstand zueinander angeordneten Pfosten befestigt wird. Die Steuerungseinrichtung für die Lenkeinrichtung weist eine Abtasteinrichtung mit einem Tastelement auf, das an der gespannten Schnur entlang gleitet. Die Lenkeinrichtung zum Lenken der Kettenlaufwerke wird derart gesteuert, dass die Maschine exakt dem Verlauf der Schnur folgt. Zwar erlaubt die bekannte Straßenfräsmaschine eine exakte Steuerung der Fahrtrichtung, als nachteilig erweist sich jedoch die Notwendigkeit, entlang des gewünschten Frässtreifens eine Schnur spannen zu müssen.

Die US-A-5 362 176 beschreibt eine Baumaschine, die über eine Einrichtung zur Bestimmung des Abstandes der Baumaschine zu einer bestimmten Kante verfügt. Diese Einrichtung erzeugt ein Kontrollsignal, das für die Steuerung der Maschine verwendet wird.

Eine Straßenfräsmaschine mit einer zwischen den vorderen und hinteren Laufwerken angeordneten Fräseinrichtung ist beispielsweise aus der US-A-3 414 327 bekannt.

Der Erfindung liegt die Aufgabe zu Grunde, eine Straßenfräsmaschine oder Maschine zur Ausbeutung von Lagerstätten zu schaffen, die eine effiziente Bearbeitung auch breiter Flächen ermöglicht.

Die Lösung dieser Aufgabe erfolgt erfindungsgemäß mit den Merkmalen des Patentanspruchs 1. Vorteilhafte Ausführungsformen sind Gegenstand der Unteransprüche.

Die erfindungsgemäße Straßenfräsmaschine oder Maschine zur Ausbeutung von Lagerstätten zeichnet sich dadurch aus, dass eine effiziente Bearbeitung einer breiten Fläche keine vorbereitenden Maßnahmen, beispielsweise das Spannen einer Schnur oder dgl. erfordert. Die erfindungsgemäße Maschine kann so gehandhabt werden, wie die bekannten Arbeitsmaschinen, erlaubt aber eine automatische Führung der Maschine, so dass die einzelnen Frässtreifen exakt neben einander liegen.

Die erfindungsgemäße Maschine verfügt über eine Einrichtung zur Erkennung des Verlaufs einer Fräskante eines Frässtreifens, wobei die Einrichtung zur Erkennung des Verlaufs der Fräskante Mittel zur Erfassung des Abstandes zwischen mindestens einem Bezugspunkt der Maschine und der Fräskante aufweist. Die Einrichtung zur Erkennung des Verlaufs der Fräskante wirkt derart mit der Einrichtung zum Lenken der Kettenlaufwerke zusammen, dass die Maschine dem Verlauf der Fräskante folgt.

Der Abstand zwischen dem mindestens einen Bezugspunkt der Maschine und der Fräskante kann so eingestellt werden, dass die nebeneinander liegenden Frässtreifen exakt zueinander ausgerichtet sind. Dabei ist der einzustellende Abstand davon abhängig, wo der mindestens eine Bezugspunkt der Maschine liegt.

Grundsätzlich ist die Festlegung nur eines Bezugspunkts ausreichend. Es können aber auch mehrere Bezugspunkte festgelegt werden, um den Abstand an verschiedenen Stellen zu bestimmen. Diese Werte können statistisch ausgewertet werden, beispielsweise kann der Mittelwert gebildet werden. Auch der Fräskante können ein oder mehrere Bezugspunkte zugeordnet werden.

Bei der erfindungsgemäßen Straßenfräsmaschine oder Maschine zur Ausbeutung von Lagerstätten weist die Einrichtung zur Erkennung des Verlaufs der Fräskante erste Mittel zur Erfassung des Abstandes zwischen einem Bezugspunkt, der vorzugsweise am unteren Ende des linken Kantenschutzes, besonders bevorzugt am vorderen unteren Ende des linken Kantenschutzes der Fräsmaschine angeordnet ist, und zweite Mittel zur Erfassung des Abstandes zwischen einem Bezugspunkt auf, der vorzugsweise am unteren Ende des rechten Kantenschutzes, besonders bevorzugt am vorderen unteren Ende des rechten Kantenschutzes angeordnet ist, wobei die ersten oder zweiten Mittel in Abhängigkeit von der Fahrtrichtung der Straßenfräsmaschine aktiviert bzw. deaktiviert werden können.

Eine bevorzugte Ausführungsform sieht vor, dass die Einrichtung zur Erkennung des Verlaufs der Fräskante eine Einrichtung zur Überwachung des Abstandes aufweist, die den gemessenen Abstand zwischen dem mindestens einen Bezugspunkt der Maschine und der Fräskante mit einem gewünschten Abstand vergleicht. Die Einrichtung zur Überwachung des Abstandes wirkt dann derart mit der Einrichtung zum Lenken der Kettenlaufwerke zusammen, dass die Kettenlaufwerke derart gelenkt werden, dass der gemessene Abstand dem gewünschten Abstand entspricht.

Die Einrichtung zur Überwachung des Abstandes ist vorzugsweise derart ausgebildet, dass diese Einrichtung nur dann mit der Einrichtung zum Lenken der Kettenlaufwerke zusammenwirkt, wenn der Abstand zwischen dem mindestens einem Bezugspunkt und der Fräskante innerhalb vorgegebener Grenzen liegt. Wenn der Abstand außerhalb vorgegebener Grenzen liegt, beispielsweise außerhalb des Erfassungsbereichs der Mittel zur Erfassung des Abstandes liegt bzw. kein Wert für den Abstand ermittelt wird, erfolgt also keine automatische Steuerung. In diesem Fall kann ein Alarm gegeben werden. Der Maschinist kann die Maschine dann von Hand steuern.

Die Mittel zur Erfassung des Abstands zwischen dem Bezugspunkt der Maschine und der Fräskante können unterschiedlich ausgebildet sein. Eine Ausführungsform der erfindungsgemäßen Maschine sieht eine mechanische Abtasteinrichtung mit einem mechanischen Tastelement vor. Neben einer mechanischen Abtasteinrichtung können erfindungsgemäß auch elektrische oder elektronische Abtasteinrichtungen mit elektrischen oder elektronischen "Tastelementen" vorgesehen sein. Beispielsweise können zur Bestimmung des Abstands die aus Ultraschall-Messeinrichtungen bekannten Ultraschallsensoren oder die aus kapazitiven Näherungsschaltern bekannten kapazitiven Sensoren eingesetzt werden. Es ist auch eine Abtastung der Fräskante mittels eines Lasers oder eines Radars möglich. Besonders bieten sich die bekannten Laser-Triangulations-Sensoren zur Erkennung der Fräskante an. Auch können unter dem Einsatz moderner Bildverarbeitungstechniken Kameras eingesetzt werden, mit denen die Fräskante erkannt und der Abstand bestimmt werden kann.
Bei einer bevorzugten Ausführungsform ist eine Einrichtung vorgesehen, mit der das mechanische Tastelement in der horizontalen Ebene bewegt werden kann. Dadurch ist es möglich, das Tastelement seitlich an die vertikale Fläche der Fräskante heranzuführen. Bei einer besonders bevorzugten Ausführungsform weist die Einrichtung zum Bewegen des Tastelements in der horizontalen Ebene eine um eine vertikale Achse drehbare Welle auf, wobei die Mittel zur Erfassung des Abstandes Mittel aufweisen, mit denen die Winkelstelle der Welle bestimmt werden kann. Es ist aber auch möglich, zur Bestimmung des Abstandes die translatorische Bewegung des entlang einer Schiene bewegbaren Tastelementes zu erfassen.
Die Einrichtung zum Bewegen des Tastelements in der horizontalen Ebene weist vorzugsweise Mittel auf, mit denen das Tastelement federnd gegen die Fräskante vorgespannt werden kann. Dadurch wird sichergestellt, dass das Tastelement immer an der Fräskante anliegt, selbst dann wenn die Fräskante nicht eben ist. Vorzugsweise wird das Tastelement mit einer Kolben-/Zylinderanordnung federnd gegen die Fräskante vorgespannt, die gleichzeitig ein Verfahren des Tastelements in der horizontalen Ebene erlaubt. Es ist aber auch möglich, eine Feder vorzusehen, um das Tastelement gegen die Fräskante vorzuspannen.

Bei der erfindungsgemäßen Straßenfräsmaschine oder Maschine zur Ausbeutung von Lagerstätten, die zu beiden Seiten der Fräswalze über einen in Längsrichtung verlaufenden linken und rechten Kantenschutz mit einer Einrichtung zur Höhenverstellung des linken und rechten Kantenschutzes verfügt, ist der Bezugspunkt der Maschine vorzugsweise ein Punkt, der am unteren Ende des linken oder rechten Kantenschutzes angeordnet ist. Dies hat den Vorteil, dass der Bezugspunkt unmittelbar neben der Fräskante liegt.

Vorzugsweise ist der Bezugspunkt ein Punkt, der an dem in Fahrtrichtung vorderen Ende des linken oder rechten Kantenschutzes angeordnet ist. Damit liegt der Bezugspunkt in Fahrtrichtung vor der Fräswalze. Wenn nur das vordere Kettenlaufwerk gelenkt wird, ist von Vorteil, wenn der Bezugspunkt unmittelbar vor der Fräswalze liegt, da dann ein ungleichmäßiger Verlauf der Fräskante nicht exakt kopiert, sondern geglättet wird, und bis zum Ende der Frässpur gefahren werden kann. Der Bezugspunkt kann aber auch in einem größeren Abstand vor der Fräswalze am Maschinenrahmen festgelegt werden.

Es ist grundsätzlich möglich, nicht nur den Abstand zu der Fräskante des in dem vorhergehenden Arbeitsgang gefrästen Streifens zu ermitteln, sondern auch den Abstand zu der Fräskante des Frässtreifens, der gerade gefräst wird. Die Lenkeinrichtung zum Lenken der Kettenlaufwerke kann dann in Abhängigkeit von dem Abstand zwischen der alten und der neuen Fräskante gesteuert werden.

Bei einer besonders bevorzugten Ausführungsform sind zur weiteren Automatisierung Mittel zur
Erfassung der Position des linken und rechten Kantenschutzes vorgesehen. In Abhängigkeit von der Fahrtrichtung der Straßenfräsmaschine liegt einer der beiden Kantenschutze auf der bereits gefrästen Fläche auf, während der andere Kantenschutz auf der noch nicht bearbeiteten Fläche aufliegt. Die Mittel zum Aktivieren der ersten oder zweiten Mittel zur Erfassung des Abstandes zwischen Bezugspunkt und Fräskante wirken derart mit den Mitteln zur Erfassung der Position des linken und rechten Kantenschutzes zusammen, dass diejenigen Mittel zur Erfassung des Abstandes aktiviert werden, die dem Kantenschutz zugeordnet sind, der sich in der unteren Position befindet, während die anderen Mittel zur Bestimmung des Abstandes deaktiviert werden, die dem Kantenschutz zugeordnet sind, der sich in der oberen Position befindet. Dadurch wird sichergestellt, dass immer der Abstand zu der Fräskante an der Seite bestimmt wird, auf der auch gefräst wird. Es ist also nicht erforderlich, dass der Maschinenführer vorgibt, auf welcher Seite der Maschine der Abstand gemessen wird.

Im Folgenden wird ein Ausführungsbeispiel einer erfindungsgemäßen Maschine unter Bezugnahme auf die Zeichnungen im Einzelnen erläutert.

Es zeigen:
- Fig. 1: eine Vorrichtung zur Ausbeutung von Lagerstätten in der Seitenansicht,
- Fig. 2: einen Ausschnitt von Fig. 1 in vergrößerter Darstellung, der die Fräseinrichtung der Vorrichtung zur Ausbeutung von Lagerstätten zeigt,
- Fig. 3A: die Fräswalze der Vorrichtung zur Ausbeutung von Lagerstätten in der Draufsicht, wobei eine erste Arbeitsposition dargestellt ist,
- Fig. 3B: die Fräswalze in der Draufsicht, wobei eine zweite Arbeitsposition dargestellt ist,
- Fig. 4A: das Fräswalzengehäuse mit der Fräswalze der Vorrichtung zur Ausbeutung von Lagerstätten während des Fräsens eines ersten Frässtreifens in einer Ansicht aus einer Richtung hinter der Fräswalze,
- Fig. 4B: das Fräswalzengehäuse beim Fräsen eines neben dem ersten Streifen liegenden zweiten Frässtreifens aus einer Ansicht in Fahrtrichtung vor der Fräswalze,
- Fig. 4C: die Fräswalze während des Fräsens des zweiten Frässtreifens aus einer Ansicht hinter der Fräswalze und
- Fig. 5: eine Ausführungsform mit zwei Ultraschall-Sensoren zur Abstandsmessung in schematischer Darstellung.

Fig. 1 zeigt in der Seitenansicht eine Maschine zur Ausbeutung von Lagerstätten im Tagebaubetrieb, die nachfolgend als Surface Miner bezeichnet wird. Da Aufbau und Funktionsweise eines Surface Miners dem Fachmann bekannt sind, werden im Folgenden nur diejenigen Komponenten des Surface Miners beschrieben, die für das Verständnis der Erfindung relevant sind. Auf die Beschreibung einer Straßenfräsmaschine, deren Aufbau und Funktionsweise dem Fachmann ebenfalls bekannt ist, wird verzichtet, da für die Erfindung nur die Fräseinrichtung und die Lenkeinrichtung der Strassenfräsmaschine relevant ist, die sich aber von der Fräs- und Lenkeinrichtung eines Surface Miners im Hinblick auf die für die Erfindung relevanten Komponenten grundsätzlich nicht unterscheidet.

Der Surface Miner zum Fräsen bzw. Schneiden von Gestein weist ein Chassis 1 auf, das als biegesteife Schweißkonstruktion ausgebildet ist. Zum Fräsen des Gesteins ist eine Fräseinrichtung 2 vorgesehen, die unterhalb des Chassis angeordnet ist. Die Einstellung der Schnitttiefe erfolgt durch Anheben oder Absenken des Chassis 1, das auf zwei vorderen und zwei hinteren Kettenlaufwerken 3A und 3B verfahren werden kann, die an der Vorder- und Rückseite des Chassis angeordnet sind.

Die Einrichtung zur Höhenverstellung des Chassis 1 verfügt über den einzelnen Kettenlaufwerken 3A, 3B zugeordnete Parallelogrammführungen, von denen die an der Vorderseite des Chassis angeordneten Parallelogrammführungen mit der Bezugsziffer 4A und die an der Rückseite des Chassis angeordneten Parallelogrammführungen mit der Bezugsziffer 4B bezeichnet sind. Die vier Kettenlaufwerke 3A, 3B sind pendelnd an den Parallelogrammführungen aufgehängt, wobei die Kettenlaufwerke in Bezug auf das Chassis in einer vertikalen Ebene verfahren werden können.

Zum Lenken des Surface Miners werden die vorderen Kettenlaufwerke 3A um eine vertikale Achse gedreht. Hierfür ist für jedes vordere Kettenlaufwerk 3A eine Kolben-/Zylinder-Anordnung 5 vorgesehen, deren Kolben 5A gelenkig mit der Fahrwerksaufhängung verbunden ist, und deren Zylinder 5B gelenkig mit dem Chassis verbunden ist. Durch Betätigung der Kolben-/Zylinder-Anordnungen 5 werden die vorderen Kettenlaufwerke um die vertikale Achse gedreht. Die Kolben-/Zylinderanordnungen 5 bilden zusammen mit den nicht dargestellten Hydraulikpumpen sowie noch weiteren nicht dargestellten Bauteilen die Lenkeinrichtung 6 der Maschine. Es ist auch möglich, zum Lenken des Surface Miners neben den vorderen auch die hinteren Kettenlaufwerke 3B zu verstellen.

Das von der Fräseinrichtung 2 abgefräste Material wird von einer Ladeeinrichtung 7 aufgenommen, die ein Aufnahmeband 7A in Fahrtrichtung hinter der Fräseinrichtung 3 und ein höhenverstellbares sowie schwenkbares Verladeband 7B aufweist.
Fig. 2 zeigt die Seitenansicht der Fräseinrichtung 2 in vergrößerter Darstellung, die unterhalb des Chassis 1 zwischen den vorderen und hinteren Kettenlaufwerken 3A, 3B angeordnet ist. Die Fräseinrichtung 2 umfasst ein Fräswalzengehäuse 8, das eine in Fahrtrichtung linke und rechte Seitenwand 9 sowie eine in der Seitenansicht nicht sichtbare Vorderwand und Rückwand aufweist. Vor der linken und rechten Seitenwand 9 des Fräswalzengehäuses 8 ist jeweils ein Kantenschutz 10 angeordnet. Bei dem Kantenschutz 10 handelt es sich um eine höhenverstellbare Platte, die von dem Boden angehoben oder auf den Boden abgesenkt werden kann. Die Einrichtung 11 zur Höhenverstellung des linken und rechten Kantenschutzes 10 weist dem linken und rechten Kantenschutz zugeordnete Kolben-/Zylinder-Anordnungen 11A und 11B auf. Durch Betätigung der Kolben-/ZylinderAnordnungen 11A, 11B kann der linke oder rechte Kantenschutz 10 in der Höhe verstellt werden.

Zwischen den beiden Seitenplatten 9 des Fräswalzengehäuses ist die Fräswalze 12 drehbar gelagert, wobei deren Drehachse quer zur Fahrtrichtung verläuft. Die Fräswalze 12 weist um den Umfang verteilt angeordnete Fräswerkzeuge 12A auf, mit denen das Gestein zerkleinert wird. Die Figuren 3A und 3B zeigen einen Ausschnitt der Fräswalze 12 mit den Fräswerkzeugen 12A in der Draufsicht. Die Fräswalze einer Straßenfräsmaschine weist ebenfalls Fräswerkzeuge zum Zerkleinern der Fahrbahn auf. Insofern unterscheiden sich die Fräseinrichtungen beider Maschinen nicht voneinander.

Während des Fräsvorgangs bewegt sich die Vorrichtung zur Ausbeutung von Lagerstätten mit einer verhältnismäßig geringen Vorschubgeschwindigkeit in Fahrtrichtung. Die untere Kante 10A des linken und rechten Kantenschutzes 10 liegt dabei zu beiden Seiten der Fräskante auf dem Boden auf.

Fig. 4A zeigt das Fräswalzengehäuse 8 der Fräseinrichtung 2 mit der Fräswalze 12 in einer Ansicht in Fahrtrichtung von hinten. Die linke und rechte Fräskante des Frässtreifens 13 ist mit den Bezugszeichen 13A bzw. 13B bezeichnet. Als Fräskanten werden hier die vertikalen Flächen zu beiden Seiten der Fräswalze, d.h. die den Stirnseiten der Fräswalze zugewandten Flächen angesehen. Die Breite des Frässtreifens 13 entspricht dem Abstand zwischen den beiden Fräskanten 13A und 13B. Dies ist die Arbeitsbreite der Maschine. Wenn eine Fläche bearbeitet werden soll, die breiter als die Arbeitsbreite der Maschine ist, werden mehrere Frässtreifen gefräst, die parallel zu einander verlaufen.

In den Figuren 4B und 4C ist dargestellt, wie der zweite Frässtreifen gefräst wird. Fig. 4B zeigt eine Ansicht in Fahrtrichtung vor der Fräswalze, während Fig. 4C eine Ansicht in Fahrtrichtung hinter der Fräswalze zeigt. Im Idealfall sollte der linke Frässtreifen genau da enden, wo der rechte Frässtreifen beginnt. Dies setzt eine exakte Steuerung der Maschine voraus.

Die erfindungsgemäße Maschine verfügt über eine Einrichtung 14 zur Erkennung des Verlaufs der Fräskante des Frässtreifens. Die Einrichtung 14 zur Erkennung des Verlaufs der Fräskante verfügt über Mittel 14A, 14B, mit denen der Abstand zwischen einem Bezugspunkt I der Maschine, der vorzugsweise am vorderen unteren Ende des Kantenschutzes 10 liegt und der Fräskante 13A, 13B bestimmt wird. Derartige Mittel 14A, 14B sind zu beiden Seiten der Fräswalze 12 vorgesehen. Sie weisen jeweils ein mechanisches Tastelement 15 in Form eines Paddels auf, das in der horizontalen Ebene schwenkbar ist. Das Tastelement 15 ist an dem unteren Ende einer vertikalen Welle 16 befestigt, die in Fahrtrichtung vor dem Kantenschutz 10 drehbar gelagert ist. Neben der Welle 16 umfasst die Einrichtung 17 zum Bewegen des Tastelements 15 eine Kolben-/Zylinder-Anordnung 18, deren Zylinder 18A an dem Kantenschutz 10 und deren Kolben 18B an einem Hebel 19 drehbar befestigt ist, der von dem oberen Ende der Welle 16 absteht. Durch Ein- und Ausfahren des Kolbens 18B der Kolben-/Zylinderanordnung 18 wird das Tastelement 15 an die Fräskante 13 herangeführt. Das Tastelement ist mittels der Kolben-/Zylinder-Anordnung gegen die Fräskante federnd vorgespannt, so dass das Tastelement dem Verlauf der Fräskante beim Vorschub der Maschine folgt. Dabei gleitet das Tastelement beim Vorschub der Maschine auf der Fräskante. Da der Drehpunkt des Tastelements in Fahrtrichtung vor dessen Anlagepunkt an der Fräskante liegt, wird das Tastelement entlang der Fräskante gezogen, so dass es an Unebenheiten der Fräskante nicht verkanten kann.

Auf der Welle 16 sitzt ein Winkelgeber 20, mit dem die Winkelstellung der Welle gemessen wird. Der Winkelstellung der Welle entspricht der Abstand zwischen der Fräskante 13 und dem Bezugspunkt I. Anstelle einer Messung der Winkelstellung mit einem Winkelgeber kann der Weg aber auch über die Stellung des Kolbens 18B in der Kolben-/Zylinderanordnung 18 gemessen werden.

Die Einrichtung 14 zur Erkennung des Verlaufs der Fräskante weist eine in Fig. 1 nur andeutungsweise dargestellte Einrichtung 21 zur Überwachung des Abstandes auf, die mit der Einrichtung 6 zum Lenken der vorderen Kettenlaufwerke 3A und 3B zusammenwirkt. Die Einrichtung 21 zur Überwachung des Abstandes vergleicht den gemessenen Abstand zwischen dem Bezugspunkt I und der Fräskante 13A bzw. 13B mit einem gewünschten Wert für den Abstand zwischen Bezugspunkt und Fräskante. In Abhängigkeit von der Differenz zwischen dem gemessenen Abstand und dem vorgegebenen Abstand steuert die Einrichtung 6 zum Lenken der Kettenlaufwerke die Kolben/Zylinderanordnungen 5 zum Drehen der Kettenlaufwerke derart an, dass der gemessene Abstand während des Fräsvorgangs dem vorgegebenen Abstand entspricht. Wenn dies der Fall ist, bewegt sich die Maschine entlang der Fräskante des vorhergehenden Frässtreifens, so dass der vorausgehende und nachfolgende Frässtreifen exakt nebeneinander liegen.

Wenn der ermittelte Wert für den Abstand außerhalb vorgegebener Grenzen liegt und/oder ein Wert für den Abstand nicht ermittelt wird, steuert die Einrichtung 14 zur Erkennung des Verlaufs der Fräskante nicht die Einrichtung 6 zum Lenken der Kettenlaufwerke an. Dies kann beispielsweise der Fall sein, wenn sich die Fräskante außerhalb des Messbereichs befindet. Im diesem Fall wird ein Alarm gegeben, der signalisiert, dass die Steuerung der Maschine nunmehr von Hand erfolgt. Dadurch wird ausgeschlossen, dass eine automatische Steuerung der Maschine zur Vorgabe einer falschen Fräsrichtung führt. Die Einrichtung 14 zur Erkennung des Verlaufs der Fräskante ist derart ausgebildet, dass die automatische Steuerung der Lenkeinrichtung dann sofort unterbrochen wird, wenn der Fahrer einen Eingriff in die Maschinensteuerung vornimmt, d.h. die Bedienelemente zum Lenken der Maschine betätigt.

Um in unterschiedlichen Richtungen arbeiten zu können, kann der Abstand zwischen dem Bezugspunkt und der Fräskante auf beiden Seiten des Fräswalzengehäuses gemessen werden. Hierzu sind auf beiden Seiten des Fräswalzengehäuses entsprechende Tastelemente und Einrichtungen zum Bewegen der Tastelemente vorgesehen. Beim Fräsen wird aber nur eines der beiden Tastelemente benötigt. Die erfindungsgemäße Maschine sieht eine automatische Auswahl eines der beiden Tastelemente vor.

Die Figuren 4B und 4C zeigen, dass der linke Kantenschutz 10 mit der unteren Kante 10A auf dem zuvor gefrästen Streifen 13 aufliegt, während der reche Kantenschutz 10 mit der Unterkante 10A auf der noch zu bearbeitenden Fläche aufliegt. Folglich befinden sich der linke Kantenschutz in der unteren und der rechte Kantenschutz in der oberen Position. Die erfindungsgemäße Maschine verfügt über in Fig. 1 nur andeutungsweise dargestellte Mittel 22 zur Erfassung der Position des linken und rechten Kantenschutzes, bei denen es sich vorzugsweise um Seilzugsensoren 22 handelt, deren Seile jeweils an dem linken bzw. rechten Kantenschutz befestigt sind. Die Seilzugsensoren 22 wirken derart mit den Mitteln 14A und 14B zur Erfassung des Abstandes zusammen, dass diejenigen Mittel 14A oder 14B aktiviert werden, die dem Kantenschutz zugeordnet sind, der sich in der unteren Position befindet, und gleichzeitig diejenigen Mittel deaktiviert werden, die dem Kantenschutz zugeordnet sind, der sich in der oberen Position befindet. Bei dem vorliegenden Ausführungsbeispiel liegt das Tastelement 15A, das vor dem linken Kantenschutz 10 angeordnet ist, an der Fräskante 13A an, so dass der Abstand zwischen dem Bezugspunkt und der Fräskante gemessen werden kann, während das vor dem rechten Kantenschutz angeordnete Tastenelement 15B nicht aktiv ist.

Bei dem beschriebenen Ausführungsbeispiel wird davon ausgegangen, dass die Fräskante als eine vertikale ebene Fläche angesehen werden kann. Daher ist ausreichend, wenn auf der Fräskante nur ein Bezugspunkt festgelegt wird. Es ist aber möglich, mehrere Bezugspunkte festzulegen, wobei die ermittelten Abstandswerte statistisch ausgewertet werden können, beispielsweise der Mittelwert aus den ermittelten Werten gebildet werden kann.

Fig. 5 zeigt in vereinfachter schematischer Darstellung den Bereich des vorderen unteren Endes einer der beiden Kantenschützer 10 einer Ausführungsforrn, bei der die Mittel zur Erfassung des Abstandes über zwei berührungslos arbeitende Abstandsmesseinrichtungen mit berührungslosen Ultraschall-Sensoren 15' verfügen, die am vorderen unteren Ende des jeweiligen Kantenschutzes 10 im Abstand zueinander angeordnet sind. Die Mittel zur Erfassung des Abstandes weisen bei dieser Ausführungsform Mittel auf, die aus den mit den beiden Sensoren 15' gemessenen Werten für den Abstand den Mittelwert oder auch eine andere charakteristische Größe berechnen.

## Patentansprüche

1. Straßenfräsmaschine oder Maschine zur Ausbeutung von Lagerstätten mit einem Chassis (1),
einem am Chassis angeordneten Fahrwerk, das in Fahrtrichtung vordere und hintere Kettenlaufwerke (3A, 3B) aufweist,
einer Fräseinrichtung (2), die zwischen den vorderen und hinteren Kettenlaufwerken angeordnet ist, wobei die Fräseinrichtung eine rotierende Fräswalze (12) aufweist, die eine vorgegebene Arbeitsbreite hat, so dass beim Fräsen ein Frässtreifen mit einer der Arbeitsbreite der Fräswalze entsprechenden Fräsbreite gefräst wird,
einer Lenkeinrichtung (6) zum Lenken mindestens einer der Kettenlaufwerke, einer Einrichtung (14) zum Erkennen des Verlaufs einer vorgegebenen Linie, die mit der Lenkeinrichtung (6) derart zusammenwirkt, dass die Kettenlaufwerke (3A, 3B) derart gelenkt werden, dass die Maschine dem Verlauf der vorgegebenen Linie folgt,
**dadurch gekennzeichnet, dass**
die Einrichtung zur Erkennung des Verlaufs einer vorgegebenen Linie als eine Einrichtung (14) zur Erkennung des Verlaufs einer Fräskante eines Frässtreifens ausgebildet ist und Mittel (14A, 14B) zur Erfassung des Abstandes zwischen mindestens einem Bezugspunkt (I) der Maschine und der Fräskante aufweist und die Einrichtung (14) zur Erkennung des Verlaufs der Fräskante derart mit der Einrichtung (6) zum Lenken der Kettenlaufwerke zusammenwirkt, dass die Maschine dem Verlauf der Fräskante folgt,
zu beiden Seiten der Fräswalze (12) ein in Längsrichtung verlaufender linker Kantenschutz (10) und ein in Längsrichtung verlaufender rechter Kantenschutz (10) vorgesehen ist, wobei eine Einrichtung (11A, 11B) zur Höhenverstellung des linken und rechten Kantenschutzes vorgesehen ist und
die Mittel (14A,14B) zur Erfassung des Abstandes erste Mittel (14A) zur Erfassung des Abstandes zwischen einem ersten Bezugspunkt und einer Fräskante, der im Bereich des linken Kantenschutzes angeordnet ist, und zweite Mittel (14B) zur Erfassung des Abstandes zwischen einem zweiten Bezugspunkt und einer Fräskante aufweist, der im Bereich des rechten Kantenschutzes angeordnet ist, wobei die Einrichtung (14) zur Erkennung des Verlaufs der Fräskante Mittel zum Aktivieren der ersten oder zweiten Mittel aufweist
und die ersten und zweiten Mittel (14A, 14B) zur Erfassung des Abstandes zwischen dem ersten bzw. dem zweiten Bezugspunkt und einer Fräskante als mechanische oder elektrische oder elektronische Abtasteinrichtung mit Tastelement zum Abtasten der Oberfläche einer vertikalen ebenen Fräskante ausgebildet sind, die den Abstand zwischen dem ersten bzw. dem zweiten Bezugspunkt und mindestens einem Bezugspunkt auf der Fräskante misst.

2. Straßenfräsmaschine oder Maschine zur Ausbeutung von Lagerstätten nach Anspruch 1, **dadurch gekennzeichnet, dass** die Einrichtung (14) zur Erkennung des Verlaufs der Fräskante eine Einrichtung (21) zur Überwachung des Abstandes aufweist, die den mit den Mitteln (14A, 14B) zur Erfassung des Abstandes gemessenen Abstand zwischen mindestens einem Bezugspunkt (I) der Maschine und der Fräskante mit einem gewünschten Wert für den Abstand vergleicht, wobei die Einrichtung (21) zur Überwachung des Abstandes mit der Einrichtung (6) zum Lenken der Kettenlaufwerke derart zusammenwirkt, dass der gemessene Wert für den Abstand dem gewünschten Abstand entspricht.

3. Straßenfräsmaschine oder Maschine zur Ausbeutung von Lagerstätten nach Anspruch 2, **dadurch gekennzeichnet, dass** die Einrichtung (21) zur Überwachung des Abstandes derart ausgebildet ist, dass die Einrichtung (21) nur dann mit der Einrichtung (6) zum Lenken der Kettenlaufwerke zusammenwirkt, wenn der Abstand zwischen dem mindestens einem Bezugspunkt und der Fräskante innerhalb vorgegebener Grenzen liegt.

4. Straßenfräsmaschine oder Maschine zur Ausbeutung von Lagerstätten nach einem der Ansprüche 1 bis 3, **dadurch gekennzeichnet, dass** die Mittel (14A, 14B) zur Erfassung des Abstandes zwischen einem Bezugspunkt (I) der Maschine und der Fräskante eine mechanische Abtasteinrichtung mit einem mechanischen Tastelement (15) sind.

5. Straßenfräsmaschine oder Maschine zur Ausbeutung von Lagerstätten nach Anspruch 4, **dadurch gekennzeichnet, dass** eine Einrichtung (17) vorgesehen ist, mit der das Tastelement (15) in der horizontalen Ebene bewegbar ist.

6. Straßenfräsmaschine oder Maschine zur Ausbeutung von Lagerstätten nach Anspruch 5, **dadurch gekennzeichnet, dass** die Einrichtung (17) zum Bewegen des Tastelements (15) in der horizontalen Ebene eine um eine vertikale Achse drehbare Welle (16) aufweist, wobei die Mittel (14A, 14B) zur Erfassung des Abstandes Mittel (20) aufweisen, mit denen die Winkelstellung der Welle bestimmbar ist.

7. Straßenfräsmaschine oder Maschine zur Ausbeutung von Lagerstätten nach Anspruch 5 oder 6, **dadurch gekennzeichnet, dass** die Einrichtung (17) zum Bewegen des Tastelements (15) in der horizontalen Ebene Mittel (18) aufweist, mit denen das Tastelement federnd gegen die Fräskante vorspannbar ist.

8. Straßenfräsmaschine oder Maschine zur Ausbeutung von Lagerstätten nach einem der Ansprüche 1 bis 3, **dadurch gekennzeichnet, dass** die Mittel (14A, 14B) zur Erfassung des Abstandes zwischen einem Bezugspunkt (I) der Maschine und der Fräskante eine berührungslos arbeitende Abtasteinrichtung mit einem berührungslosen Tastelement (15') sind.

9. Straßenfräsmaschine oder Maschine zur Ausbeutung von Lagerstätten nach Anspruch 8, **dadurch gekennzeichnet, dass** das berührungslose Tastelement ein Ultraschall-Sensor (15') ist.

10. Straßenfräsmaschine oder Maschine zur Ausbeutung von Lagerstätten nach einem der Ansprüche 1 bis 9, **dadurch gekennzeichnet, dass** der Bezugspunkt (I) der Maschine ein Punkt ist, der im Bereich des unteren Endes des linken und/oder rechten Kantenschutzes (10) angeordnet ist.

11. Straßenfräsmaschine oder Maschine zur Ausbeutung von Lagerstätten nach einem der Ansprüche 1 bis 10, **dadurch gekennzeichnet, dass** der Bezugspunkt (I) der Maschine ein Punkt ist, der im Bereich des in Fahrtrichtung vorderen Endes des linken oder rechten Kantenschutzes (10) angeordnet ist.

12. Straßenfräsmaschine oder Maschine zur Ausbeutung von Lagerstätten nach einem der Ansprüche 1 bis 11, **dadurch gekennzeichnet, dass** Mittel (22) zur Erfassung der Position des linken und rechten Kantenschutzes (10) vorgesehen sind, wobei die Mittel (22) zur Erfassung der Position des Kantenschutzes derart mit den Mitteln (14A, 14B) zur Erfassung des Abstandes zusammenwirken, dass die ersten Mittel (14A) aktivierbar und die zweiten Mittel (14B) deaktivierbar sind, wenn der linke Kantenschutz sich in der unteren Position und der rechte Kantenschutz in der oberen Position befindet, und die zweiten Mittel (14B) aktivierbar und die ersten Mittel (14A) deaktivierbar sind, wenn sich der rechte Kantenschutz in der unteren Position und der linke Kantenschutz in der oberen Position befindet.

13. Straßenfräsmaschine oder Maschine zur Ausbeutung von Lagerstätten nach einem der Ansprüche 1 bis 12, **dadurch gekennzeichnet, dass** die Fräswalze (12) in einem Fräswalzengehäuse (8) angeordnet ist, das eine in Längsrichtung verlaufende linke Seitenwand (9) und eine in Längsrichtung verlaufende rechte Seitenwand (9) aufweist, wobei der linke Kantenschutz (10) an der linken Seitenwand und der rechte Kantenschutz (10) an der rechten Seitenwand angeordnet ist.

14. Straßenfräsmaschine oder Maschine zur Ausbeutung von Lagerstätten nach einem der Ansprüche 1 bis 13, **dadurch gekennzeichnet, dass** die Mittel (14A, 14B) zur Erfassung des Abstandes derart ausgebildet sind, dass eine für den Abstand charakteristische Größe, insbesondere der Mittelwert, aus den Werten für den Abstand zwischen mindestens zwei Bezugspunkten (I) und der Fräskante berechnet wird.

## Claims

1. Road-milling machine or machine for working deposits, having a chassis (1),
having running gear arranged on the chassis which has track-laying units (3A, 3B) which are at the front and rear in the direction of travel,
having a milling arrangement (2) which is arranged between the front and rear track-laying units, the milling arrangement having a rotating milling drum (12) which is of a preset working width, a milled strip of a milled width corresponding to the working width of the milling drum thus being milled at the time of milling,
having a steering arrangement (6) for steering at least one of the track-laying units,
having an arrangement (14) for detecting the path followed by a preset line, which arrangement (14) co-operates with the steering arrangement (6) in such a way that the track-laying units (3A, 3B) are steered in such a way that the machine follows the path followed by the preset line,
**characterised in that**
the arrangement for detecting the path followed by a preset line takes the form of an arrangement (14) for detecting the path followed by a milled edge of a milled strip, and has means (14A, 14B) for measuring the distance between at least one reference point (I) on the machine and the milled edge, and the arrangement (14) for detecting the path followed by the milled edge co-operates with the arrangement (6) for steering the track-laying units in such a way that the machine follows the path followed by the milled edge,
there are provided at the two ends of the milling drum (12) a left-hand edge guard (10) which extends in the longitudinal direction and a right-hand edge guard (10) which extends in the longitudinal direction, an arrangement (11A, 11B) being provided for adjusting the left-hand and right-hand edge guards vertically, and
that the means (14A, 14B) for measuring the distance has first means (14A) for measuring the distance between a first reference point which is arranged in the region of the left-hand edge guard and a milled edge, and second means (14B) for measuring the distance between a second reference point which is arranged in the region of the right-hand edge guard and a milled edge, the arrangement (14) for detecting the path followed by the milled edge having means for activating the first or second means, and
the first and second means (14A, 14B) for measuring the distance between the first reference point and the second reference point, respectively, and the milled edge is configured as a mechanical or electrical or electronic sensing arrangement having a sensing member for sensing the surface of a vertical, plane milled edge, the sensing arrangement measuring the distance between the first reference point and the second reference point, respectively, and at least a reference point on the milled edge.

2. Road-milling machine or machine for working deposits according to claim 1, **characterised in that** the arrangement (14) for detecting the path followed by the milled edge has an arrangement (21) for monitoring distance which compares the distance which is measured by the means (14A, 14B) for measuring distance between at least one reference point (I) on the machine and the milled edge with a desired value for distance, the arrangement (21) for monitoring distance co-operating with the arrangement (6) for steering the track-laying units in such a way that the track-laying units are so steered that the value measured for distance corresponds to the desired distance.

3. Road-milling machine or machine for working deposits according to claim 2, **characterised in that** the arrangement (21) for monitoring distance is so designed that said arrangement (21) co-operates with the arrangement (6) for steering the track-laying units only when the distance between the at least one reference point and the milled edge is within preset limits.

4. Road-milling machine or machine for working deposits according to one of claims 1 to 3, **characterised in that** the means (14A, 14B) for measuring the distance between a reference point (I) on the machine and the milled edge is a mechanical sensing arrangement having a mechanical sensing member (15).

5. Road-milling machine or machine for working deposits according to claim 4, **characterised in that** an arrangement (17) is provided by which the sensing member (15) can be moved in the horizontal plane.

6. Road-milling machine or machine for working deposits according to claim 5, **characterised in that** the arrangement (17) for moving the sensing member (15) in the horizontal plane has a shaft (16) which can be rotated on a vertical axis, the means (14A, 14B) for measuring distance having means (20) by which the angular position of the shaft can be determined.

7. Road-milling machine or machine for working deposits according to claim 5 or 6, **characterised in that** the arrangement (17) for moving the sensing member (15) in the horizontal plane has means (18) by which the sensing member can be resiliently preloaded against the milled edge.

8. Road-milling machine or machine for working deposits according to one of claims 1 to 3, **characterised in that** the means (14A, 14B) for measuring the distance between a reference point (I) on the machine and the milled edge is a sensing arrangement which operates without making physical contact and which has a non-contacting sensing member (15').

9. Road-milling machine or machine for working deposits according to claim 8, **characterised in that** the non-contacting sensing member is an ultrasonic sensor (15').

10. Road-milling machine or machine for working deposits according to one of claims 1 to 9, **characterised in that** the reference point (I) on the machine is a point which is arranged in the region of the bottom end of the left-hand and/or right-hand edge guard (10).

11. Road-milling machine or machine for working deposits according to one of claims 1 to 10, **characterised in that** the reference point (I) on the machine is a point which is arranged in the region of that end of the left-hand or right-hand edge guard (10) which is at the front in the direction of travel.

12. Road-milling machine or machine for working deposits according to one of claims 1 to 11, **characterised in that** means (22) are provided for measuring the positions of the left-hand and right-hand edge guards (10), the means (22) for measuring the positions of the edge guards co-operating with the means (14A, 14B) for measuring distance in such a way that the first means (14A) can be activated and the second means (14B) de-activated when the left-hand edge guard is in the lower position and the right-hand edge guard is in the upper position, and the second means (14B) can be activated and the first means (14A) de-activated when the right-hand edge guard is in the lower position and the left-hand edge guard is in the upper position.

13. Road-milling machine or machine for working deposits according to one of claims 1 to 12, **characterised in that** the milling drum (12) is arranged in a milling drum enclosure (8) which has a left-hand side-wall (9) extending in the longitudinal direction and a right-hand side-wall (9) extending in the longitudinal direction, the left-hand edge guard (10) being arranged on the left-hand side-wall and the right-hand edge guard (10) being arranged on the right-hand side-wall.

14. Road-milling machine or machine for working deposits according to one of claims 1 to 13, **characterised in that** the means (14A, 14B) for measuring distance are so designed that a characteristic variable of distance, and in particular a mean, is calculated from the values for the distances between at least two reference points (I) and the milled edge.

## Revendications

1. Machine de fraisage routière ou machine destinée à exploiter des gisements avec un châssis (1),
un train de roulement agencé au niveau du châssis, qui présente des supports de chenilles avant et arrière (3A, 3B) dans le sens de circulation,
un dispositif de fraisage (2), qui est agencé entre les supports de chenilles avant et arrière, dans laquelle le dispositif de fraisage présente un tambour de fraisage rotatif (12), qui a une largeur de travail prédéfinie, de sorte que lors du fraisage une bande de fraisage est fraisée avec une largeur de fraisage correspondant à la largeur de travail du tambour de fraisage,
un dispositif de direction (6) pour la direction d'au moins un des supports de chenilles,
un dispositif (14) de détection de l'allure d'une ligne prédéfinie, qui coopère avec le dispositif de direction (6) de telle sorte que les supports de chenilles (3A, 3B) sont dirigés de telle sorte que la machine suit l'allure de la ligne prédéfinie,
**caractérisée en ce que**
le dispositif de détection de l'allure d'une ligne prédéfinie est réalisé en tant que dispositif (14) de détection de l'allure d'une arête de fraisage d'une bande de fraisage et présente des moyens (14A, 14B) de détection de la distance entre au moins un point de référence (I) de la machine et le bord de fraisage et le dispositif (14) de détection de l'allure de la bande de fraisage coopère avec le dispositif (6) de direction des supports de chenilles de telle sorte que la machine suit l'allure du bord de fraisage,
un protège-bord gauche s'étendant dans le sens longitudinal (10) et un protège-bord droit s'étendant dans le sens longitudinal (10) sont prévus des deux côtés du tambour de fraisage (12), dans laquelle un dispositif (11A, 11B) de réglage de la hauteur du protège-bord gauche et droit est prévu et
les moyens (14A, 14B) de détection de la distance présente des premiers moyens (14A) de détection de la distance entre un premier point de référence et un bord de fraisage, qui est agencé dans la zone du protège-bord gauche, et des deuxièmes moyens (14B) de détection de la distance entre un deuxième point de référence et un bord de fraisage, qui est agencé dans la zone du protège-bord droit, dans laquelle le dispositif (14) de détection de l'allure du bord de fraisage présente des moyens d'activation des premiers et deuxièmes moyens,
et les premiers et deuxièmes moyens (14A, 14B) de détection de la distance sont réalisés entre le premier ou le deuxième point de référence et un bord de fraisage en tant que dispositif de balayage mécanique ou électrique ou électronique avec élément de balayage pour le balayage de la surface d'un bord de fraisage plan vertical, qui mesure la distance entre le premier ou le deuxième point de référence et au moins un point de référence sur le bord de fraisage.

2. Machine de fraisage routière ou machine destinée à exploiter des gisements selon la revendication 1, **caractérisée en ce que** le dispositif (14) de détection de l'allure du bord de fraisage présente un dispositif (21) de surveillance de la distance, qui compare la distance mesurée avec les moyens (14A, 14B) de détection de la distance entre au moins un point de référence (I) de la machine et le bord de fraisage avec une valeur souhaitée pour la distance, dans laquelle le dispositif (21) de surveillance de la distance avec le dispositif (6) coopère pour la direction des supports de chenilles de telle sorte que la valeur mesurée pour la distance correspond à la distance souhaitée.

3. Machine de fraisage routière ou machine destinée à exploiter des gisements selon la revendication 2, **caractérisée en ce que** le dispositif (21) de surveillance de la distance est réalisé de telle sorte que le dispositif (21) ne coopère avec le dispositif (6) de direction des supports de chenilles que lorsque la distance entre l'au moins un point de référence et le bord de fraisage est à l'intérieur de limites prédéfinies.

4. Machine de fraisage routière ou machine destinée à exploiter des gisements selon l'une quelconque des revendications 1 à 3, **caractérisée en ce que** les moyens (14A, 14B) de détection de la distance entre un point de référence (I) de la machine et le bord de fraisage sont un dispositif de balayage mécanique avec un élément de balayage mécanique (15).

5. Machine de fraisage routière ou machine destinée à exploiter des gisements selon la revendication 4, **caractérisée en ce qu'**un dispositif (17) est prévu, avec lequel l'élément de balayage (15) est mobile dans le plan horizontal.

6. Machine de fraisage routière ou machine destinée à exploiter des gisements selon la revendication 5, **caractérisée en ce que** le dispositif (17) de déplacement de l'élément de balayage (15) dans le plan horizontal présente un arbre (16) rotatif autour d'un axe vertical, dans laquelle les moyens (14A, 14B) de détection de la distance présentent des moyens (20) avec lesquels la position angulaire de l'arbre peut être déterminée.

7. Machine de fraisage routière ou machine destinée à exploiter des gisements selon la revendication 5 ou 6, **caractérisée en ce que** le dispositif (17) de déplacement de l'élément de balayage (15) dans le plan horizontal présente des moyens (18), avec lesquels l'élément de balayage peut être précontraint élastiquement contre le bord de fraisage.

8. Machine de fraisage routière ou machine destinée à exploiter des gisements selon l'une quelconque des revendications 1 à 3, **caractérisée en ce que** les moyens (14A, 14B) de détection de la distance entre un point de référence (I) de la machine et le bord de fraisage sont un dispositif de balayage fonctionnant sans contact avec un élément de balayage sans contact (15').

9. Machine de fraisage routière ou machine destinée à exploiter des gisements selon la revendication 8, **caractérisée en ce que** l'élément de balayage sans contact est un capteur ultrasonique (15').

10. Machine de fraisage routière ou machine destinée à exploiter des gisements selon l'une quelconque des revendications 1 à 9, **caractérisée en ce que** le point de référence (I) de la machine est un point, qui est agencé dans la zone de l'extrémité inférieure du protège-bord gauche et/ou droit (10).

11. Machine de fraisage routière ou machine destinée à exploiter des gisements selon l'une quelconque des revendications 1 à 10, **caractérisée en ce que** le point de référence (I) de la machine est un point, qui est agencé dans la zone de l'extrémité avant dans le sens de circulation du protège-bord gauche et/ou droit (10).

12. Machine de fraisage routière ou machine destinée à exploiter des gisements selon l'une quelconque des revendications 1 à 11, **caractérisée en ce que** des moyens (22) de détection de la position du protège-bord gauche et/ou droit (10) sont prévus, dans laquelle les moyens (22) de détection de la position du protège-bord coopèrent avec les moyens (14A, 14B) de détection de la distance de telle sorte que les premiers moyens (14A) sont activables et les deuxièmes moyens (14B) sont désactivables, lorsque le protège-bord gauche se trouve dans la position inférieure et le protège-bord droit dans la position supérieure, et les deuxièmes moyens (14B) sont activables et les premiers moyens (14A) sont désactivavbles, lorsque le protège-bord droit se trouve dans la position inférieure et le protège-bord gauche dans la position supérieure.

13. Machine de fraisage routière ou machine destinée à exploiter des gisements selon l'une quelconque des revendications 1 à 12, **caractérisée en ce que** le tambour de fraisage (12) est agencé dans un boîtier de tambour de fraisage (8), qui présente une paroi latérale gauche (9) s'étendant dans la direction longitudinale et une paroi latérale droite (9) s'étendant dans la direction longitudinale, dans laquelle le protège-bord gauche (10) est agencé au niveau de la paroi latérale gauche et le protège-bord droit (10) est agencé au niveau de la paroi latérale droite.

14. Machine de fraisage routière ou machine destinée à exploiter des gisements selon l'une quelconque des revendications 1 à 13, **caractérisée en ce que** les moyens (14A, 14B) de détection de la distance sont réalisés de telle sorte qu'une grandeur caractéristique pour la distance, en particulier la valeur moyenne, est calculée à partir des valeurs pour la distance entre au moins deux points de référence (I) et le bord de fraisage.
